# EUROPÄISCHE PATENTSCHRIFT

(11) **EP 2 713 819 B1**
(45) Veröffentlichungstag und Bekanntmachung des Hinweises auf die Patenterteilung: **09.09.2015**
(21) Anmeldenummer: 12727215.1
(22) Anmeldetag: 22.05.2012
(51) Int. Cl.: A47B 88/00

(54) **BEFESTIGUNGSVORRICHTUNG ZUM BEFESTIGEN EINER FRONTBLENDE AN EINER SCHUBLADE**
FASTENING DEVICE FOR MOUNTING A FRONT COVER ON A DRAWER
DISPOSITIF DE FIXATION SERVANT À FIXER UN PANNEAU DE FAÇADE SUR UN TIROIR

(30) Priorität: 24.05.2011 AT 7492011
(43) Veröffentlichungstag der Anmeldung: 09.04.2014
(73) Patentinhaber: Julius Blum GmbH, 6973 Höchst (AT)
(72) Erfinder: HOLZAPFEL, Andreas, A-6900 Bregenz (AT); HOFFMANN, Benjamin, A-6850 Dornbirn (AT)
(74) Vertreter: Gangl, Markus
(86) Internationale Anmeldenummer: PCT/AT2012/000140
(87) Internationale Veröffentlichungsnummer: WO 2012/159139

(56) Entgegenhaltungen:
- EP-A2- 0 702 915
- WO-A1-2010/115346
- DE-A1-102007 053 637

## Beschreibung

Die Erfindung betrifft eine Befestigungsvorrichtung zum lösbaren Befestigen einer Frontblende an einer Schublade - insbesondere an einer Schubladenseitenwand, mit:
- wenigstens einem an der Frontblende vormontierten Möbelbeschlag und
- einer der Schublade zugeordneten Fangvorrichtung, wobei die Fangvorrichtung beim Einschieben des Möbelbeschlags diesen selbsttätig hält und die Fangvorrichtung ein bewegliches Fangelement mit einer Stellkontur aufweist,
- einer Verriegelungsvorrichtung für die Fangvorrichtung, die ein unbeabsichtigtes Lösen des Möbelbeschlags aus der Fangvorrichtung verhindert.

Weiters betrifft die Erfindung eine Schublade mit wenigstens einer solchen Befestigungsvorrichtung zum lösbaren Befestigen einer Frontblende an der Schublade und weiters ein Möbel mit derartiger Schublade bzw. derartigen Schubladen.

Befestigungsvorrichtungen zum lösbaren Befestigen der Frontblende an der Schublade sind aus dem Stand der Technik heraus bereits bekannt. Ein Ziel dabei ist meistens u. a. eine rasche Montage der Frontblende an der Schublade zu erreichen, um sowohl die Montagezeiten als auch die Montagekosten gering zu halten. Stand der Technik Dokumente sind bspw. DE 10 2007 053 637, WO 2010/115346, EP 0 702 915.

So zeigt etwa die WO 2009/006651 vom 15. Jänner 2009 eine Schubladenseitenwand mit einer Befestigungsvorrichtung zum lösbaren und vorzugsweise verstellbaren Befestigen einer Frontblende an der Schubladenseitenwand, wobei an der Frontblende ein Möbelbeschlag vormontiert ist und wobei in der Schubladenseitenwand ein federbelastetes Fangelement angeordnet ist, das beim Einbringen des Möbelbeschlags diesen selbsttätig zur Schubladenseitenwand hin zieht, wobei eine Verriegelungsvorrichtung für das Fangelement vorgesehen ist, wobei die Verriegelungsvorrichtung als Klemmvorrichtung ausgebildet ist.

Die EP 0 740 917 B1 vom 25. November 1998 zeigt eine Vorrichtung zur Befestigung der Frontblende einer Schublade an vorzugsweise doppelwandigen Schubladenseitenwänden, mit einem an der Frontblende befestigten und von diesen abstehenden Möbelbeschlag und einem einer Schubladenseitenwand zugeordneten Tragteil, der einen bewegbaren Arretierteil trägt und mit diesem zur Gänze hinter der vorderen Stirnkante der Schubladenseitenwand liegt, wobei der Arretierteil, der den Möbelbeschlag mit dem Tragteil koppelt, von einer Feder beaufschlagt wird, wobei der Arretierteil als um eine horizontale Achse drehbarer Kipphebel ausgebildet ist, der beim Einschieben des Möbelbeschlags und der Federwirkung bei diesem selbsttätig einrastet und den Möbelbeschlag zum Tragteil zieht, und dass der Kipphebel eine seitliche Aufnahme für einen Schraubendreher od. dgl. aufweist, mit dem er, entgegen der Federwirkung, aus der Arretierstellung drehbar ist, wobei er den Möbelbeschlag freigibt.

Die DE 20 2009 014 811 U1 vom 25. März 2010 offenbart einen Möbelbeschlag zum lösbaren Verbinden eines ersten Möbelteils mit einem zweiten Möbelteil, mit einem Aufnahmeelement und wenigstens zwei Befestigungselementen, wobei das Aufnahmeelement dem ersten Möbelteil und die wenigstens zwei Befestigungselemente dem zweiten Möbelteil zugeordnet sind, oder umgekehrt, und wobei das Aufnahmeelement eine Arretiervorrichtung zum lösbaren Halten der wenigstens zwei Befestigungselemente aufweist, wobei die wenigstens zwei Befestigungselemente gemeinsam im Aufnahmeelement arretierbar sind, wobei die Arretiervorrichtung des Aufnahmeelementes wenigstens zwei durch einen Kraftspeicher, vorzugsweise eine Feder, beaufschlagte oder beaufschlagbare Arretierelemente aufweist, die mit den Befestigungselementen verrastbar sind.

Aufgabe der Erfindung ist es, eine gegenüber dem Stand der Technik verbesserte Befestigungsvorrichtung zum lösbaren Befestigen einer Frontblende an der Schublade anzugeben.

Diese Aufgabe wird durch eine Befestigungsvorrichtung mit den Merkmalen des Anspruchs 1 gelöst.

Durch einen in einer Führungsbahn beweglichen Stellkörper, der an der Stellkontur des Fangelementes anliegt, kann sich dieser bewegliche Stellkörper beim Einschieben des Möbelbeschlags selbsttätig - z.B. durch Gravitation - in der Führungsbahn bewegen und entlang der Stellkontur gleiten, wodurch eine Verriegelung erreicht werden kann, da eine gegensätzliche Bewegung des Möbelbeschlags (also das Herausziehen) über das Fangelement bewirkt, dass sich der bewegliche Stellkörper zwischen Führungsbahn und Stellkontur verklemmt.

Der Möbelbeschlag kann jedoch selbst nach erfolgter Verklemmung noch weiter in die Befestigungsvorrichtung eingeschoben werden, das bedeutet die Verklemmung erfolgt nur in eine Richtung. Das weitere Hineinschieben des Möbelbeschlags ist immer noch möglich, nicht jedoch das Herausziehen, da der bewegliche Stellkörper sich mit der Stellkontur des Fangelementes beim versuchten Herausziehen verklemmen würde.

Weitere vorteilhafte Ausführungsformen der Erfindung sind in den abhängigen Ansprüchen definiert.

Als besonders vorteilhaft hat es sich herausgestellt, wenn das Fangelement um eine Drehachse verschwenkbar gelagert ist. Durch das Verschwenken um eine Drehachse des Fangelementes kann das Fangelement dem Möbelbeschlag während des Einschiebens folgen.

Gemäß einem bevorzugten Ausführungsbeispiel kann vorgesehen sein, dass die Stellkontur des Fangelementes unterschiedliche radiale Abstände zur Drehachse des Fangelementes aufweist. Durch die Ausbildung von unterschiedlichen radialen Abständen der Stellkontur zu der Drehachse des Fangelementes kann eine Verriegelung des Möbelbeschlags ausschließlich in die Auszugsrichtung des Möbelbeschlags und nicht in die Einschubrichtung des Möbelbeschlags erzielt werden.

Weiters kann bevorzugt vorgesehen sein, dass der Stellkörper in der - vorzugsweise gekrümmten - Führungsbahn zwangsgeführt verschiebbar gelagert ist.

Als besonders vorteilhaft hat es sich erwiesen, wenn der Stellkörper als lose Druckrolle und/oder einstückig und/oder im Wesentlichen bolzenförmig und/oder aus Stahl ausgebildet ist. Speziell durch die Ausbildung des Stellkörpers als lose Druckrolle kann diese auf einfache Art und Weise in der Führungsbahn bewegt werden, sogar kann sich diese selbst - da sie lose ausgebildet ist - in der Führungsbahn selbsttätig bewegen. Die Ausbildung aus Stahl kann eine besonders bevorzugte Festigkeit des Stellkörpers bewirken. Die einstückige und bolzenförmige Ausbildung kann fertigungstechnisch zu bevorzugen sein.

Besonders bevorzugt kann vorgesehen sein, dass die Führungsbahn zumindest teilweise einen gekrümmten Verlauf mit einem sich - vorzugsweise kontinuierlich - verengendem Radius aufweist. Durch einen gekrümmten Verlauf der Führungsbahn kann auf das Einschub- und auf das Auswerfverhalten der Befestigungsvorrichtung in Wechselwirkung mit dem Möbelbeschlag positiv Einfluss genommen werden.

Als besonders vorteilhaft hat es sich dabei herausgestellt, wenn die Befestigungsvorrichtung eine Zuführbahn für den Möbelbeschlag aufweist, wobei die Zuführbahn einen im Wesentlichen geraden Verlauf aufweist, wobei die Verriegelungsvorrichtung den Möbelbeschlag an wenigstens zwei unterschiedlichen Positionen auf der Zuführbahn gegen unbeabsichtigtes Lösen selbsttätig hält. Durch die Ausbildung einer Zuführbahn mit im Wesentlichen geraden Verlauf kann der Möbelbeschlag relativ einfach auf dieser Zuführbahn aufgesetzt und darauf verschoben werden, was zu einer zu bevorzugenden Bedienung beitragen kann. Weiters kann der Möbelbeschlag auf dieser Zuführbahn einerseits in Ausziehrichtung in einer ersten Position verriegelt verweilen und andererseits kann er auch weiter eingeschoben werden und auf einer zweiten Position verriegelt verweilen.

Gemäß einem bevorzugten Ausführungsbeispiel kann vorgesehen sein, dass die Verriegelungsvorrichtung den Möbelbeschlag zumindest bereichsweise auf beliebigen Positionen der Zuführbahn gegen unbeabsichtigtes Lösen hält. Der Möbelbeschlag kann somit also in der Befestigungsvorrichtung verriegelt werden - unabhängig von der Einschubtiefe des Möbelbeschlags in der Befestigungsvorrichtung.

Als vorteilhaft hat es sich weiters herausgestellt, dass die Befestigungsvorrichtung eine Einzugsvorrichtung für den Möbelbeschlag aufweist, wobei die Einzugsvorrichtung einen von einer Feder belasteten Schwenkhebel aufweist, der den beweglichen Stellkörper in der Führungsbahn verschiebt, das Fangelement verschwenkt und den Möbelbeschlag federbelastet zur Schublade hin zieht. Durch die Ausbildung eines federbelasteten Schwenkhebels, welcher den beweglichen Stellkörper in der Führungsbahn verschiebt, kann ein automatisches Einziehen des Möbelbeschlags zur Schublade hin erreicht werden.

Als vorteilhaft hat es sich herausgestellt, wenn die Befestigungsvorrichtung eine Entriegelungsvorrichtung für die Fangvorrichtung aufweist, die ein beabsichtigtes Lösen des Möbelbeschlags aus der Fangvorrichtung ermöglicht, wobei die Entriegelungsvorrichtung den Stellkörper von der Stellkontur des Fangelements abhebt und dadurch das Fangelement und den Möbelbeschlag freigibt. Durch die Ausbildung einer Entriegelungsvorrichtung kann der Möbelbeschlag wieder von der Befestigungsvorrichtung entriegelt und in weiterer Folge aus dieser Befestigungsvorrichtung entnommen werden.

Bevorzugt kann weiters vorgesehen sein, dass die Entriegelungsvorrichtung einen Ausstoßer aufweist, der das Ausstoßen des entriegelten Möbelbeschlags ermöglicht, wobei der Ausstoßer das entriegelte Fangelement verschwenkt und dadurch den Möbelbeschlag von der Schublade abstößt. Durch die Ausbildung eines Ausstoßers bei der Entriegelungsvorrichtung kann erzielt werden, dass der Möbelbeschlag nicht aus der Befestigungsvorrichtung herausgezogen werden muss sondern dass die Hinausbewegung des Möbelbeschlags durch den Ausstoßer der Entriegelungsvorrichtung aktiv erfolgen kann.

Gemäß einem möglichen Ausführungsbeispiel kann vorgesehen sein, dass die Entriegelungsvorrichtung eine von außen her zugängliche Werkzeugaufnahme für ein Werkzeug aufweist, über die die Entriegelungsvorrichtung und/oder der Ausstoßer betätigbar ist. Durch die Ausbildung einer von außen zugänglichen Werkzeugaufnahme kann die Entriegelungsvorrichtung auf einfache Art und Weise betätigt werden.

Gemäß einem bevorzugten Ausführungsbeispiel kann vorgesehen sein, dass die Befestigungsvorrichtung eine Höhenverstelleinrichtung und/oder eine Seitenverstelleinrichtung für die Frontblende aufweist. Durch die Ausbildung einer Höhenverstelleinrichtung für die Befestigungsvorrichtung kann die Frontblende in ihrer Höhe relativ zur Schublade eingestellt werden, durch die Ausbildung einer Seitenverstelleinrichtung für die Frontblende kann die Frontblende relativ zur Schublade hin seitlich ausgerichtet werden.

Schutz wird auch begehrt für eine Schublade mit wenigstens einer Befestigungsvorrichtung zum lösbaren Befestigen einer Frontblende an der Schublade nach wenigstens einer der beschriebenen Ausführungsformen.

Konkret wird auch Schutz begehrt für ein Möbel mit einer beschriebenen Schublade.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1a: eine perspektivische Vorderansicht eines Möbels mit Schubladen,
- Fig. 1b: eine perspektivische Rückansicht eines Möbels mit Schubladen,
- Fig. 2a: eine perspektivische Ansicht einer Schubladenseitenwand mit einer Befestigungsvorrichtung und einem Möbelbeschlag,
- Fig. 2b: eine perspektivische Seitenansicht einer Schubladenseitenwand mit einem Ausschnitt bei der Befestigungsvorrichtung,
- Fig. 3a: eine perspektivische Seitenansicht einer Befestigungsvorrichtung in dessen Gehäuse,
- Fig. 3b: eine perspektivische Seitenansicht wie in Fig. 3a ohne Gehäuse,
- Fig. 4: eine perspektivische Explosionsdarstellung einer Befestigungsvorrichtung,
- Fig. 5a bis Fig. 5c: eine Seitenansicht der Befestigungsvorrichtung in verschiedenen Stadien während des Einsetzens und Verschiebens des Möbelbeschlags,
- Fig. 6: eine Seitenansicht der Befestigungsvorrichtung bei verriegeltem Möbelbeschlag und nicht vollständig eingeschobenem Möbelbeschlag,
- Fig. 7: eine Seitenansicht der Befestigungsvorrichtung bei selbsttätig eingezogenem Möbelbeschlag,
- Fig. 8: eine Seitenansicht der Befestigungsvorrichtung bei aktivierter Entriegelung,
- Fig. 9a bis Fig. 9c: eine Seitenansicht der Befestigungsvorrichtung bei entriegeltem und ausgeworfenem Möbelbeschlag und
- Fig. 10: eine Variante einer Befestigungsvorrichtung mit Fangelement, Schwenkhebel, Stellkörper und Stellkontur in Seitenansicht.

In der folgenden Figurenbeschreibung der Figuren 3a bis 10 werden eine Vielzahl von Vorrichtungen bzw. Einrichtungen genannt, welche oft Bauteile aufweisen, die von mehreren dieser Vorrichtungen genutzt werden. Um einen Überblick über die in diesem bevorzugten Ausführungsbeispiel beschriebenen Bauteile der unterschiedlichen Vorrichtungen zu erhalten, soll die nachfolgende Auflistung dienen:
Die für die Funktion wesentlichen Bauteile der Fangvorrichtung 10 sind:
   - das Fangelement 11
   - die Drehachse A des Fangelementes 11
   - die Aufnahme 13 des Fangelementes 11
   - die Zuführbahn 6.
Die für die Funktion wesentlichen Bauteile der Verriegelungsvorrichtung 20 sind:
   - der Stellkörper 4 bzw. die Druckrolle 5
   - die Führungsbahn 3
   - die Stellkontur 12
   - das Fangelement 11
   - die Drehachse A des Fangelementes 11.
Die für die Funktion wesentlichen Bauteile der Einzugsvorrichtung 30 sind:
   - der Schwenkhebel 31
   - die Drehachse B des Schwenkhebels 31
   - die Führung 33 des Schwenkhebels 31
   - die Feder 32
   - das Schubelement 34
   - der Stellkörper 4 bzw. die Druckrolle 5
   - die Stellkontur 12
   - das Fangelement 11
   - die Führungsbahn 3.
Die für die Funktion wesentlichen Bauteile der Entriegelungsvorrichtung 40 sind:
   - das Entriegelelement 43 des Schwenkhebels 31
   - die Führung 33 des Schwenkhebels 31
   - der Stellkörper 4 bzw. die Druckrolle 5
   - die Führungsbahn 3
   - der Ausstoßer 41

Alle eben erwähnten Vorrichtungen 10, 20, 30 und 40 sind in kompakter Weise auf der Grundplatte 73 der Befestigungsvorrichtung 1 ausgebildet und werden zusammen mit dieser Grundplatte 73 durch die Höhenverstelleinrichtung 50 vertikal bzw. durch die Seitenverstelleinrichtung 60 horizontal verschoben.

Zu den Figuren und deren Beschreibung im Einzelnen:
Figur 1 a zeigt eine perspektivische Front-Seitenansicht eines Möbels 110. Dieses Möbel 110 weist drei Schubladen 102 in einem Möbelkorpus 103 auf. Die Schubladen 102 sind auf einer Schubladenausziehführung 105 beweglich im Möbelkorpus 103 gelagert und verfügen jeweils über zwei Schubladenseitenwände 100, eine Frontblende 101 und eine Schubladenrückwand 104. Befestigt ist die Frontblende 101 über die hier nicht dargestellten Befestigungsvorrichtungen 1 (siehe Figur 2b) an den beiden Seitenwänden 100 der Schublade 102.
Figur 1b zeigt eine perspektivische Seiten-Rückansicht eines Möbels 110 mit wiederum drei Schubladen 102, wie eben in Figur 1a geschildert. An der obersten Schublade 102 ist die Frontblende 101 noch nicht montiert, aus diesem Grund sind die beiden Möbelbeschläge 2 erkennbar, über die eine Verbindung zu den Schubladenseitenwänden 100 hergestellt wird.
Figur 2a zeigt eine perspektivische Schrägansicht einer rechten Schubladenseitenwand 100 eines hier nicht dargestellten Möbels 110 (siehe Figur 1 a bzw. 1b). Am vorderen Ende der Schubladenseitenwand 100 ist in diesem bevorzugten Ausführungsbeispiel in der Schubladenseitenwand 100 die Befestigungsvorrichtung 1 für eine hier nicht dargestellte Frontblende 101 erkennbar. Der Möbelbeschlag 2 der hier nicht dargestellten Frontblende 101 ist bereits in der Befestigungsvorrichtung 1 verrastet, wie dies gut in der Figur 2b erkennbar ist.
   Die Befestigungsvorrichtung 1 könnte natürlich ebenso nicht an der Schubladenseitenwand 100 ausgebildet sein sondern auch an jedem anderen Teil der Schublade 102 (nicht dargestellt).
Figur 3a zeigt eine perspektivische Seitenansicht einer Befestigungsvorrichtung 1 und des daran zu befestigenden Möbelbeschlags 2. Die Befestigungsvorrichtung 1 weist ein Gehäuse 70 mit einer rechten Seitenabdeckung 71 und einer linken Seitenabdeckung 72 auf. An der linken Seitenabdeckung 72 sind die Einstellelemente für die Höhenverstelleinrichtung 50 (dessen Höheneinstellschraube 51), für die Seitenverstelleinrichtung 60 (dessen Seiteneinstellschraube 61) und für die Entriegelungsvorrichtung 40 (bzw. dessen Werkzeugaufnahme 42) erkennbar.
Figur 3b zeigt eine perspektivische Seitenansicht einer Befestigungsvorrichtung 1, wie eben in Figur 3a beschrieben, ohne der linken Seitenabdeckung 72. Die Höhenverstelleinrichtung 50 und die Seitenverstelleinrichtung 60 sind ebenfalls hier nicht dargestellt.

Aus dieser Ansicht ist gut die Fangvorrichtung 10 und dessen Fangelement 11 erkennbar, welches dazu dient, den Möbelbeschlag 2 auf der Zuführbahn 6 zu fangen und diesen Möbelbeschlag 2 mit der Befestigungsvorrichtung 1 zu verriegeln, für die die Verriegelungsvorrichtung 20 vorgesehen ist (siehe dazu Figurenbeschreibung der Figur 6).

Ebenfalls weist die Befestigungsvorrichtung 1 hier die Einzugsvorrichtung 30 und auch die Entriegelungsvorrichtung 40 auf.

Alle soeben erwähnten Vorrichtungen 10, 20, 30 und 40 und deren Abläufe werden im Detail in den folgenden Figurenbeschreibungen genauer erläutert:
- Fangvorrichtung 10:: Figur 5a, 5b und 5c
- Verriegelungsvorrichtung 20:: Figur 6
- Einzugsvorrichtung 30:: Figur 7
- Entriegelungsvorrichtung 40:: Figur 8
- Ausstoßvorgang:: Figur 9a bis 9c

Figur 4 zeigt eine perspektivische Explosionsdarstellung der Befestigungsvorrichtung 1 für den Möbelbeschlag 2 in einer Seiten-Rückansicht. Als Gehäuse für die Befestigungsvorrichtung 1 dienen die rechte Seitenabdeckung 71 und die linke Seitenabdeckung 72. Zwischen diesen beiden Seitenabdeckungen 71 und 72 ist die Grundplatte 73 angeordnet, an der die wesentlichen Bauteile der Befestigungsvorrichtung 1 angeordnet sind. Diese Grundplatte 73 ist durch die Höheneinstellschraube 51 in ihrer Höhe relativ zu der linken und rechten Seitenabdeckung 71 und 72 einstellbar.

Die Grundplatte 73 weist dabei eine Führungsbahn 3 auf, in der der Stellkörper 4 - welcher in diesem bevorzugten Ausführungsbeispiel als lose Druckrolle 5 ausgebildet ist - verschiebbar gelagert ist. Weiters weist die Grundplatte 73 die Zuführbahn 6 für den Stift 7 des Möbelbeschlags 2 auf. Entlang dieser Zuführbahn 6 wird der Stift 7 des Möbelbeschlags 2 in die Befestigungsvorrichtung 1 eingeführt.

Aus Stabilitätsgründen sind die für die Funktion wesentlichen Bauelemente - das Fangelement 11 und der Schwenkhebel 31 - jeweils doppelt ausgeführt, wobei jeweils einer der Teile links und rechts der Grundplatte 73 ausgebildet ist.

Die Fangelemente 11 und 11' sind entlang der Drehachse A links und rechts der Grundplatte 73 ausgebildet. Die Schwenkhebel 31 und 31' sind jeweils links und rechts entlang der Drehachse B an der Grundplatte 73 ausgebildet.

Das Fangelement 11 bzw. 11' weist dabei jeweils eine Aufnahme 13 für den Stift 7 des Möbelbeschlags 2 auf. Ebenfalls ist an beiden Fangelementen 11 und 11' in diesem bevorzugten Ausführungsbeispiel die Stellkontur 12 ausgebildet.

Am Fangelement 11 ist weiters der Entriegelhebel 14 ausgebildet, welcher zum Entriegeln bzw. zum Ausstoßen des Möbelbeschlags 2 dient.

An den Schwenkhebeln 31 und 31' ist die Führung 33 ausgebildet, welche in diesem Ausführungsbeispiel als Langloch ausgebildet ist. Der Schwenkhebel 31 weist weiters den Ausstoßer 41 auf, der zusammen mit dem Entriegelhebel 14 des Fangelementes 11 die Ausstoßung des Möbelbeschlags 2 bewerkstelligt. Betätigt wird der Schwenkhebel 31 bzw. 31' über das Entriegelelement 43, welches eine Werkzeugaufnahme 42 aufweist.

Über die Feder 32 und deren Schubelement 34 werden die beiden Schwenkhebel 31 und 31' federbelastet, was für den Einzugsvorgang des Möbelbeschlages 2 notwendig ist (siehe Figurenbeschreibung der Figur 7).

Über die Seiteneinstellschraube 61 kann die Befestigungsvorrichtung 1 seitlich verstellt werden.

In den Figuren 5a bis 9c ist jeweils ein Schnitt durch eine Seitenansicht einer Befestigungsvorrichtung 1 und eines Möbelbeschlags 2 in verschiedenen Situationen dargestellt. Diese Situationen spiegeln das Einführen des Möbelbeschlags 2 in die Befestigungsvorrichtung 1 (Figur 5a bis 5c), das Verriegeln des Möbelbeschlags 2 in der Befestigungsvorrichtung 1 (Figur 6), das Einziehen des Möbelbeschlags 2 in der Befestigungsvorrichtung 1 (Figur 7), das Entriegeln des Möbelbeschlags 2 in der Befestigungsvorrichtung 1 (Figur 8)und das Ausstoßen des Möbelbeschlags 2 aus der Befestigungsvorrichtung 1 (Figur 9a bis 9c)wieder.

In den einzelnen Figurendarstellungen 5a bis 9c sind aus Übersichtsgründen nicht immer alle Bauteile der Befestigungsvorrichtung 1 mit Bezugszeichen versehen. Die für den jeweiligen Schritt maßgeblichen Bauteile und deren Bezugszeichen sind jedoch angegeben.

Figur 5a zeigt den Möbelbeschlag 2 und dessen Stift 7, wie er noch nicht mit der Befestigungsvorrichtung 1 verbunden ist. Das Fangelement 11 "wartet" mit seiner Aufnahme 13 an der Zuführbahn 6 auf den Stift 7 des Möbelbeschlags 2. Der Stellkörper 4 bzw. die Druckrolle 5 liegt nicht bzw. noch nicht an der Stellkontur 12 des Fangelementes 11 an.

Figur 5b schildert die gleiche Situation wie in der Figur 5a, nur wurde jetzt bereits der Stift 7 des Möbelbeschlags 2 in die Zuführbahn 6 eingesetzt, eine Verdrehung des Fangelementes 11 fand noch nicht statt. Aus diesem Grund hat sich auch die Druckrolle 5 noch nicht bewegt.

Figur 5c zeigt die Befestigungsvorrichtung 1, in die der Möbelbeschlag 2 bzw. dessen Stift 7 bereits eingeschoben wurde. Dieses Einschieben fand entlang der Zuführbahn 6 statt. Dabei ist der Stift 7 des Möbelbeschlags 2 in die Aufnahme 13 des Fangelementes 11 eingedrungen. Das Fangelement 11 ist dabei um seine Drehachse A verschwenkbar gelagert, das Einschieben des Stiftes 7 führte somit zu einer Verdrehung des Fangelements 11 um die Drehachse A. Am Fangelement 11 ist in diesem bevorzugten Ausführungsbeispiel die Stellkontur 12 ausgebildet oder angebracht. Diese Stellkontur 12 des Fangelementes 11 weist unterschiedliche radiale Abstände zu der Drehachse A des Fangelementes 11 auf. Der Stellkörper 4, welcher in diesem bevorzugten Ausführungsbeispiel als Druckrolle 5 ausgebildet ist, liegt in diesem Moment bereits an der Stellkontur 12 an. In diesem Moment wäre ein Herausziehen des Möbelbeschlags 2 aus der Befestigungsvorrichtung 1 noch möglich, da der Stellkörper 4 sich noch nicht mit der Stellkontur 12 verklemmt hat. Er kann noch in der Führungsbahn 3 "nach oben hin" ausweichen, sollte es zu einer Verdrehung des Fangelements 11 um die Drehachse A im Uhrzeigersinn kommen.

Eine Verriegelung des Fangelementes 11 und somit des Möbelbeschlags 2 findet erst in einer Situation wie in der Figur 6 dargestellt statt. Der Möbelbeschlag 2 bzw. dessen Stift 7 wurde nun so weit in der Zuführbahn 6 in die Befestigungsvorrichtung 1 eingeschoben, dass die Verriegelungsvorrichtung 20 aktiviert wurde. Dies wurde durch eine Verklemmung der Druckrolle 5 zusammen mit der Stellkontur 12 erreicht. Würde man versuchen, den Möbelbeschlag 2 aus der Befestigungsvorrichtung 1 herauszuziehen und somit das Fangelement 11 im Uhrzeigersinn um die Drehachse A zu verschwenken, so würde eine Verklemmung der Druckrolle 5 in der Führungsbahn 3 durch die Stellkontur 12 erfolgen. Ein Herausziehen des Möbelbeschlags 2 ist somit verhindert.

Andererseits ist es sehr wohl noch möglich, das Fangelement 11 gegen den Uhrzeigersinn um die Drehachse A zu bewegen, was zu einem weiteren Absinken des Stellkörpers 4 in der vorzugsweise gekrümmten Führungsbahn 3 führen würde. Diesbezüglich sei angemerkt, dass für die Verriegelungsvorrichtung 20 der Schwenkhebel 31 und dessen Führung 33 nicht notwendig sind. Die Verriegelung des Fangelementes 11 erfolgt einzig und allein durch die Stellkontur 12, die Führungsbahn 3 und den Stellkörper 4. Dies ist dadurch möglich, dass der Stellkörper 4 allein aufgrund der Gravitation der Führungsbahn 3 bzw. der Stellkontur 12 folgen würde.

Hier wird nun auch ein großer Vorteil dieser Verriegelungsvorrichtung 20 erkennbar. Die Verriegelung des Möbelbeschlags 2 erfolgt nämlich auf der Führungsbahn 6 an beliebigen Stellen in Einschubrichtung, d.h. dass unabhängig von der Einschubtiefe des Möbelbeschlags 2 in die Befestigungsvorrichtung 1 eine Verriegelung erfolgt. Selbst nach erfolgter Verriegelung ist ein weiteres Einschieben des Möbelbeschlags 2 in die Befestigungsvorrichtung 1 möglich, d.h. die Verriegelung erfolgt nur in Ausziehrichtung, nicht jedoch in Einschubrichtung. Somit sind also verschiedene Einschubtiefen erzielbar, wodurch auch Toleranzen in der Herstellung bezüglich des Möbelbeschlages 2 bzw. der Schublade 102 (nicht dargestellt) korrigiert werden können.

In diesem bevorzugten Ausführungsbeispiel ist der Stellkörper 4 als lose Druckrolle 5 sowohl einstückig als auch im Wesentlichen bolzenförmig und aus Stahl ausgebildet.

Die Führungsbahn 3 weist zumindest teilweise einen gekrümmten Verlauf mit einem sich - vorzugsweise kontinuierlich - verengenden Radius auf.

In der Figur 7 ist nun dargestellt, wie die Einzugsvorrichtung 30 tätig wird. Nach Einschieben des Möbelbeschlags 2 in die Fangvorrichtung 10 bzw. dessen Fangelement 11 und dem Verschieben auf der Zuführbahn 6 kommt es in dem in der Figur 6 dargestellten Moment dazu, dass die Feder 32 sich nicht mehr in Totpunktstellung mit der Drehachse B des Schwenkhebels 31 befindet und somit diesen Schwenkhebel 31 - wie in Figur 7 dargestellt - gegen den Uhrzeigersinn um die Drehachse B verschwenkt.

Dies führt dazu, dass die Druckrolle 5 bzw. der Stellkörper 4 in der Führung 33-welche als Langloch ausgebildet ist - des Schwenkhebels 31 nach unten - entlang der Führungsbahn 3 - gedrückt wird. Dieser Druck nach unten führt dazu, dass sich der Stellkörper 4 in seiner Führungsbahn 3 federbelastet nach unten bewegt und dabei - aufgrund der Ausbildung der Stellkontur 12 am Fangelement 11 - das Fangelement 11 um seine Drehachse A ebenfalls gegen den Uhrzeigersinn verschwenkt. Dadurch wird der Möbelbeschlag 2 durch diesen Rollen-Steuerkontur-Antrieb weiter in die Befestigungsvorrichtung 1 hineingezogen.

Das Einzugsverhalten kann somit gesteuert werden - durch entsprechende Ausgestaltung der Steuerkontur (langsames oder schnelles Einziehen, beschleunigtes oder abgebremstes Einziehen).

Auch in dieser Stellung ist die Verriegelungsvorrichtung 20 wieder bzw. immer noch aktiv, da der Stellkörper 4 immer noch an der Stellkontur 12 anliegt und sich mit dieser verklemmen würde, sollte versucht werden, das Fangelement 11 im Uhrzeigersinn zu verschwenken.

Um die Befestigungsvorrichtung 1 wieder zu entriegeln, ist die Entriegelungsvorrichtung 40 vorgesehen, deren Funktion nun anhand der Figur 8 geschildert wird. Über das Entriegelelement 43 - welches am Schwenkhebel 31 ausgebildet ist - kann die Entriegelung händisch vorgenommen werden. Ein Verdrehen des Schwenkhebels 31 im Uhrzeigersinn bewirkt, dass der Stellkörper 4 in der Führung 33 von der Stellkontur 12 und somit vom Fangelement 11 abgehoben wird, wodurch das Fangelement 11 nicht mehr blockiert ist.

Bereits in diesem Moment könnte der Möbelbeschlag 2 aus der Befestigungsvorrichtung 1 herausgezogen werden. Um das Ausstoßen aber bedienerfreundlicher zu gestalten, ist ein Ausstoßer 41 am Schwenkhebel 31 ausgebildet, der - wie bereits in dieser Darstellung ersichtlich ist - auf den Entriegelhebel 14 des Fangelementes 11 drückt und somit ein Verdrehen des Schwenkhebels 31 im Uhrzeigersinn zu einem Verdrehen des Fangelementes 11 im Uhrzeigersinn führt, wodurch der Möbelbeschlag 2 aus der Befestigungsvorrichtung 1 ausgestoßen wird, wie dies in Figur 9a dargestellt ist. Hierbei ist gut erkennbar, dass der Stellkörper 4 immer noch von der Stellkontur 12 des Fangelementes 11 abgehoben ist und sich der Möbelbeschlag 2 bereits ein Stück von der Befestigungsvorrichtung 1 distanziert hat, was durch das Verschieben des Entriegelhebels 14 durch den Ausstoßer 41 erfolgte.

Sollte der Bediener in diesem Moment das Entriegelelement 43 auslassen, so würde es zu einem erneuten Einziehen des Möbelbeschlags 2 kommen - so wie das in Figur 7 dargestellt ist.

Dreht hingegen der Bediener weiter im Uhrzeigersinn am Entriegelelement 43, so kommt es - wie in Figur 9b dargestellt - zu einem vollkommenen Ausstoßen des Stiftes 7 des Möbelbeschlags 2 auf der Zuführbahn 6.

In dieser Position kann der Bediener das Entriegelelement 43 wieder auslassen, da die Feder 32 mit ihrem Schubelement 34 sich in einer Totpunktlage gegenüber der Drehachse B des Schwenkhebels 31 befindet und somit der Stellkörper 4 und die Stellkontur 12 nicht mehr federbelastet aneinander liegen.

Somit kann der Möbelbeschlag 2 - wie in Figur 9c dargestellt - aus der Befestigungsvorrichtung 1 entnommen werden.

Figur 10 zeigt ein weiteres Ausführungsbeispiel einer Befestigungsvorrichtung 1 mit einem Möbelbeschlag 2 und dessen Stift 7 arretiert in der Befestigungsvorrichtung 1.

Die Befestigungsvorrichtung 1 weist wiederum die bereits erwähnte Höhenverstelleinrichtung 50 und die Seitenverstelleinrichtung 60 auf. Der Schwenkhebel 31 weist wiederum die Werkzeugaufnahme 42 für die Entriegelung der Befestigungsvorrichtung 1 auf.

In dieser Variante ist die Stellkontur 12 am Schwenkhebel 31 ausgebildet und nicht wie im vorangegangenem Ausführungsbeispiel am Fangelement 11. Die Stellkontur 12 wirkt aber ebenfalls wieder zusammen mit dem Stellkörper 4, der in diesem Ausführungsbeispiel am Fangelement 11 ausgebildet ist.

Dies stellt somit die kinematische Umkehr des vorangegangenen Ausführungsbeispiels dar. Sinngemäß übertragen gilt das bei den vorangegangenen Figurenbeschreibungen Erwähnte.

### Bezugszeichenliste:

- 1: Befestigungsvorrichtung
- 2: Möbelbeschlag
- 3: Führungsbahn
- 4: Stellkörper
- 5: Druckrolle
- 6: Zuführbahn
- 7: Stift
- 10: Fangvorrichtung
- 11: Fangelement
- 12: Stellkontur
- 13: Aufnahme
- 14: Entriegelhebel
- 20: Verriegelungsvorrichtung
- 30: Einzugsvorrichtung
- 31: Schwenkhebel
- 32: Feder
- 33: Führung (Langloch)
- 34: Schubelement
- 40: Entriegelungsvorrichtung
- 41: Ausstoßer
- 42: Werkzeugaufnahme
- 43: Entriegelelement
- 50: Höhenverstelleinrichtung
- 51: Höheneinstellschraube
- 60: Seitenverstelleinrichtung
- 61: Seiteneinstellschraube
- 70: Gehäuse
- 71: Rechte Seitenabdeckung
- 72: Linke Seitenabdeckung
- 73: Grundplatte
- 100: Schubladenseitenwand
- 101: Frontblende
- 102: Schublade
- 103: Möbelkorpus
- 104: Schubladenrückwand
- 105: Schubladenausziehführung
- 110: Möbel
- A: Drehachse A des Fangelements 11
- B: Drehachse B des Schwenkhebels 31

## Patentansprüche

1. Befestigungsvorrichtung (1) zum lösbaren Befestigen einer Frontblende (101) an einer Schublade (102), insbesondere an einer Schubladenseitenwand (100), mit:
- wenigstens einem an der Frontblende (101) vormontierten Möbelbeschlag (2) und
- einer der Schublade (102) zugeordneten Fangvorrichtung (10), wobei die Fangvorrichtung (10) beim Einschieben des Möbelbeschlags (2) diesen selbsttätig hält und die Fangvorrichtung (10) ein bewegliches Fangelement (11) mit einer Stellkontur (12) aufweist,
- einer Verriegelungsvorrichtung (20) für die Fangvorrichtung (10), die, ein unbeabsichtigtes Lösen des Möbelbeschlags (2) aus der Fangvorrichtung (10) verhindert,
**dadurch gekennzeichnet, dass** die Verriegelungsvorrichtung (20) einen in einer Führungsbahn (3) beweglichen Stellkörper (4) aufweist, der an der Stellkontur (12) des Fangelementes (11) anliegt, wobei sich der Stellkörper (4) zwischen Führungsbahn (3) und Stellkontur (12) verklemmt, sodass ein Herausziehen des Möbelbeschlags (2) aus der Befestigungsvorrichtung (1) unterbunden ist.

2. Befestigungsvorrichtung nach Anspruch 1, **dadurch gekennzeichnet, dass** das Fangelement (11) um eine Drehachse (A) verschwenkbar gelagert ist.

3. Befestigungsvorrichtung nach Anspruch 1 oder 2, **dadurch gekennzeichnet, dass** die Stellkontur (12) des Fangelementes (11) unterschiedliche radiale Abstände zur Drehachse (A) des Fangelementes (11) aufweist.

4. Befestigungsvorrichtung nach einem der Ansprüche 1 bis 3, **dadurch gekennzeichnet, dass** der Stellkörper (4) in der - vorzugsweise gekrümmten - Führungsbahn (3) zwangsgeführt verschiebbar gelagert ist.

5. Befestigungsvorrichtung nach einem der Ansprüche 1 bis 4, **dadurch gekennzeichnet, dass** der Stellkörper (4) als lose Druckrolle (5) und/oder einstückig und/oder im Wesentlichen bolzenförmig und/oder aus Stahl ausgebildet ist.

6. Befestigungsvorrichtung nach einem der Ansprüche 1 bis 5, **dadurch gekennzeichnet, dass** die Führungsbahn (3) zumindest teilweise einen gekrümmten Verlauf mit einem sich - vorzugsweise kontinuierlich - verengendem Radius aufweist.

7. Befestigungsvorrichtung nach einem der Ansprüche 1 bis 6, **dadurch gekennzeichnet, dass** die Befestigungsvorrichtung (1) eine Zuführbahn (6) für den Möbelbeschlag (2) aufweist, wobei die Zuführbahn (6) einen im Wesentlichen geraden Verlauf aufweist, wobei die Verriegelungsvorrichtung (20) den Möbelbeschlag (2) an wenigstens zwei unterschiedlichen Positionen auf der Zuführbahn (6) gegen unbeabsichtigtes Lösen selbsttätig hält.

8. Befestigungsvorrichtung nach Anspruch 7, **dadurch gekennzeichnet, dass** die Verriegelungsvorrichtung (20) den Möbelbeschlag (2) zumindest bereichsweise auf beliebigen Positionen der Zuführbahn (6) gegen unbeabsichtigtes Lösen hält.

9. Befestigungsvorrichtung nach einem der Ansprüche 1 bis 8, **dadurch gekennzeichnet, dass** die Befestigungsvorrichtung (1) eine Einzugsvorrichtung (30) für den Möbelbeschlag (2) aufweist, wobei die Einzugsvorrichtung (30) einen von einer Feder (32) belasteten Schwenkhebel (31) aufweist, der (31) den beweglichen Stellkörper (4) in der Führungsbahn (3) verschiebt, das Fangelement (11) verschwenkt und den Möbelbeschlag (2) federbelastet (32) zur Schublade (102) hin zieht.

10. Befestigungsvorrichtung nach Anspruch 9, **dadurch gekennzeichnet, dass** die mit dem Stellkörper (4) zusammenwirkende Stellkontur (12) statt am beweglichen Fangelement (11) am beweglich gelagerten Schwenkhebel (31) angeordnet ist.

11. Befestigungsvorrichtung nach Anspruch 9 oder 10, **dadurch gekennzeichnet, dass** der Schwenkhebel (31) drehbar an einer Grundplatte (73) der Befestigungsvorrichtung (1) gelagert ist, wobei die Grundplatte (73) im betriebsbereiten Zustand der Befestigungsvorrichtung (1) ortsfest zu einem Gehäuse (70) der Befestigungsvorrichtung (1) ausgebildet ist.

12. Befestigungsvorrichtung nach einem der Ansprüche 9 bis 11, **dadurch gekennzeichnet, dass** der Schwenkhebel (31) über den Stellkörper (4), der an der Stellkontur (12) abläuft, mit dem Fangelement (11) zumindest zeitweise bewegungsgekoppelt ist.

13. Befestigungsvorrichtung nach einem der Ansprüche 9 bis 12, **dadurch gekennzeichnet, dass** der Stellkörper (4) als Druckrolle (5) ausgebildet ist und
- lose in der Führungsbahn (3) gelagert ist, wobei die Führungsbahn (3) als Langloch ausgebildet ist und
- lose in einer Führung (33) gelagert ist, wobei die Führung (33) als Langloch ausgebildet ist und
- die Druckrolle (5) an der Stellkontur (12) abläuft.

14. Schublade (102) mit wenigstens einer Befestigungsvorrichtung (1) zum lösbaren Befestigen einer Frontblende (101) an einer Schublade (102) nach einem der Ansprüche 1 bis 13.

15. Möbel (110) mit einer Schublade (102) nach Anspruch 14.

## Claims

1. A fastening device (1) for releasably fastening a front panel (101) to a drawer (102), in particular to a drawer side wall (100), comprising:
- at least one furniture fitting (2) pre-mounted to the front panel (101) and
- a catching device (10) associated with the drawer (102), wherein the catching device (10) automatically holds the furniture fitting (2) when it is pushed in and the catching device (10) has a moveable catching element (11) with a control contour (12),
- a locking device (20) for the catching device (10), which prevents unintentional release of the furniture fitting (2) from the catching device (10),
**characterised in that** the locking device (20) has a control body (4) which is moveable in a guide path (3) and which bears against the control contour (12) of the catching element (11), wherein the movable control body (4) is jammed between the guide patch (3) and the control contour (12) so that pulling the furniture fitting (2) out of the fastening device (1) is prevented.

2. A fastening device as set forth in claim 1 **characterised in that** the catching element (11) is mounted pivotably about an axis of rotation (A).

3. A fastening device as set forth in claim 1 or claim 2 **characterised in that** the control contour (12) of the catching element (11) has different radial spacings relative to the axis of rotation (A) of the catching element (11).

4. A fastening device as set forth in one of claims 1 through 3 **characterised in that** the control body (4) is mounted positively guidedly displaceably in the - preferably curved - guide path (3).

5. A fastening device as set forth in one of claims 1 through 4 **characterised in that** the control body (4) is in the form of a loose pressure roller (5) and/or in one piece and/or substantially bolt-shaped and/or made from steel.

6. A fastening device as set forth in one of claims 1 through 5 **characterised in that** the guide path (3) is at least partially of a curved configuration with a - preferably continuously - decreasing radius.

7. A fastening device as set forth in one of claims 1 through 6 **characterised in that** the fastening device (1) has a feed path (6) for the furniture fitting (2), wherein the feed path (6) is of a substantially straight configuration, and wherein the locking device (20) automatically holds the furniture fitting (2) against unintentional release at at least two different positions on the feed path (6).

8. A fastening device as set forth in claim 7 **characterised in that** the locking device (20) holds the furniture fitting (2) against unintentional release at least region-wise on any positions on the feed path (6).

9. A fastening device as set forth in one of claims 1 through 8 **characterised in that** the fastening device (1) has a pull-in device (30) for the furniture fitting (2), wherein the pull-in device (30) has a pivotal lever (31) which is loaded by a spring (32) and which displaces the moveable control body (4) in the guide path (3), pivots the catching element (11) and pulls the furniture fitting (2) under a spring loading (32) towards the drawer (102).

10. A fastening device as set forth in claim 9 **characterised in that** the control contour (12) which cooperates with the control body (4), instead of being arranged on the moveable catching element (11), is arranged on the moveably mounted pivotal lever (31).

11. A fastening device as set forth in claims 9 or claim 10 **characterised in that** the pivotal lever (31) is mounted rotatably to a main plate (73) of the fastening device (1), wherein the main plate (73) in the condition of the fastening device (1) in which it is ready for operation, is provided stationarily relative to a housing (70) of the fastening device (1).

12. A fastening device as set forth in one of claims 9 through 11 **characterised in that** the pivotal lever (31) is motionally coupled at least at times to the catching element (11) by way of the control body (4) which runs against the control contour (12).

13. A fastening device as set forth in one of claims 9 through 12 **characterised in that** the control body (4) is in the form of a pressure roller (5) and
- is mounted loosely in the guide path (3), the guide path (3) being in the form of an elongate hole, and
- is mounted loosely in a guide (33), the guide (33) being in the form of an elongate hole, and
- the pressure roller (5) runs against the control contour (12).

14. A drawer (102) having at least one fastening device (1) for releasably fastening a front panel (101) to a drawer (102) as set forth in one of claims 1 through 13.

15. An article of furniture (110) having a drawer (102) as set forth in claim 14.

## Revendications

1. Dispositif de fixation (1) pour fixer de façon amovible un panneau de façade (101) à un tiroir (102), en particulier à une paroi latérale de tiroir (100), avec :
- au moins une armature de meuble (2) pré-montée sur le panneau de façade (101) et
- un dispositif d'arrêt (10) affecté au tiroir (102), dans lequel le dispositif d'arrêt (10) lors de l'insertion de l'armature de meuble (2) maintient automatiquement celle-ci et le dispositif d'arrêt (10) présente un élément d'arrêt (11) avec un profil de réglage (12),
- un dispositif de verrouillage (20) pour le dispositif d'arrêt (10) qui empêche un détachement non voulu de l'armature de meuble (2) depuis le dispositif d'arrêt (10), **caractérisé en ce que** le dispositif de verrouillage (20) présente un corps de réglage (4) mobile dans une glissière de guidage (3), qui est adjacent au profil de réglage (12) de l'élément d'arrêt (11), dans lequel le corps de réglage (4) se coince entre la glissière de guidage (3) et le profil de réglage (12), de sorte qu'un retrait de l'armature de meuble (2) depuis le dispositif de fixation (1) est empêché.

2. Dispositif de fixation selon la revendication 1, **caractérisé en ce que** l'élément d'arrêt (11) est logé de manière à pouvoir pivoter autour d'un axe de rotation (A).

3. Dispositif de fixation selon la revendication 1 ou 2, **caractérisé en ce que** le profil de réglage (12) de l'élément d'arrêt (11) présente différents écarts radiaux par rapport à l'axe de rotation (A) de l'élément d'arrêt (11).

4. Dispositif de fixation selon l'une des revendications 1 à 3, **caractérisé en ce que** le corps de réglage (4) est logé de façon déplaçable et à guidage forcé dans la glissière de guidage (3) - de préférence courbe.

5. Dispositif de fixation selon l'une des revendications 1 à 4, **caractérisé en ce que** le corps de réglage (4) est conçu comme un rouleau presseur amovible (5) et / ou d'une seule pièce et / ou essentiellement en forme de boulon et / ou en acier.

6. Dispositif de fixation selon l'une des revendications 1 à 5, **caractérisé en ce que** la glissière de guidage (3) présente au moins partiellement un tracé courbe avec un rayon se rétrécissant - de préférence en continu -.

7. Dispositif de fixation selon l'une des revendications 1 à 6, **caractérisé en ce que** le dispositif de fixation (1) présente une glissière d'amenée (6) pour l'armature de meuble (2), dans lequel la glissière d'amenée (6) présente un tracé essentiellement droit, dans lequel le dispositif de verrouillage (20) maintient automatiquement l'armature de meuble (2) à au moins deux positions différentes sur la glissière d'amenée (6) contre un détachement non voulu.

8. Dispositif de fixation selon la revendication 7, **caractérisé en ce que** le dispositif de verrouillage (20) maintient l'armature de meuble (2), au moins par endroits, à des positions quelconques de la glissière d'amenée (6) contre un détachement non voulu.

9. Dispositif de fixation selon l'une des revendications 1 à 8, **caractérisé en ce que** le dispositif de fixation (1) présente un dispositif introducteur (30) pour l'armature de meuble (2), dans lequel le dispositif introducteur (30) présente un levier pivotant (31) sollicité par un ressort (32), qui déplace le corps de réglage mobile (4) dans la glissière de guidage (3), pivote l'élément d'arrêt (11) et rapproche l'armature de meuble (2) du tiroir (102) par sollicitation par un ressort (32).

10. Dispositif de fixation selon la revendication 9, **caractérisé en ce que** le profil de réglage (12) interagissant avec le corps de réglage (4) est disposé sur le levier pivotant (31) logé de façon mobile plutôt que sur l'élément d'arrêt mobile (11).

11. Dispositif de fixation selon la revendication 9 ou 10, **caractérisé en ce que** le levier pivotant (31) est logé de façon orientable sur une plaque de base (73) du dispositif de fixation (1), la plaque de base (73) étant conçue, dans un état prêt à être mis en service du dispositif de fonctionnement (1), de façon stationnaire par rapport à un boîtier (70) du dispositif de fixation (1).

12. Dispositif de fixation selon l'une des revendications 9 à 11, **caractérisé en ce que** le levier pivotant (31) sur le corps de réglage (4), qui se déplace le long du profil de réglage (12), est couplé en mouvement au moins temporairement à l'élément d'arrêt (11).

13. Dispositif de fixation selon l'une des revendications 9 à 12, **caractérisé en ce que** le corps de réglage (4) est conçu comme un rouleau presseur (5) et
- est logé de façon amovible dans la glissière de guidage (3), la glissière de guidage (3) étant conçue comme un trou oblong et
- est logé de façon amovible dans un guide (33), le guide (33) étant conçu comme un trou oblong et
- le rouleau presseur (5) se déplace le long du profil de réglage (12).

14. Tiroir (102) avec au moins un dispositif de fixation (1) pour fixer de façon amovible un panneau de façade (101) à un tiroir (102) selon l'une des revendications 1 à 13.

15. Meuble (110) avec un tiroir (102) selon la revendication 14.
